# EUROPÄISCHE PATENTSCHRIFT

(11) **EP 0 151 283 B1**
(45) Veröffentlichungstag und Bekanntmachung des Hinweises auf die Patenterteilung: **14.09.1988**
(21) Anmeldenummer: 84115517.9
(22) Anmeldetag: 15.12.1984
(51) Int. Cl.: E01B 25/10, B61B 13/08

(54) **Verfahren zur lagegenauen Befestigung von Ausrüstungsteilen an der Tragkonstruktion von Fahrwegen und entsprechend ausgebildete Tragkonstruktion**
Method of exact fastening of equipment parts onto the supporting structure of carriageways and adequately formed supporting structure
Procédé pour la fixation précise d'éléments d'équipement à l'appareil porteur de voies carrossables et appareil porteur formé de façon adéquate

(30) Priorität: 06.02.1984 DE 3404061
(43) Veröffentlichungstag der Anmeldung: 14.08.1985
(73) Patentinhaber: THYSSEN INDUSTRIE AG, 45128 Essen (DE)
(72) Erfinder: Miller, Luitpold, D-8012 Ottobrunn (DE); Raschbichler, Hans Georg, D-8012 Ottobrunn (DE)
(74) Vertreter: Eberhard, Friedrich, Dr.

(56) Entgegenhaltungen:
- DE-A- 2 715 717
- ZEITSCHRIFT FÜR EISENBAHNWESEN UND VERKEHRSTECHNIK-GLASERS ANNALEN, Band 105, Nr. 7/8, Juli/August 1981, Seiten 205-215, Berlin; D. HILLIGES et al.: "Der Fahrweg der Transrapid Versuchsanlage Emsland (TVE)"

## Beschreibung

Die Erfindung bezieht sich auf ein Verfahren zur lagegenauen Befestigung von Ausrüstungsteilen an vorgegebenen Anschlußorten an der Tragkonstruktion von Fahrwegen für spurgebundene Transportsysteme, insbesondere Magnetschwebebahnen, mit Anschlußkörpern in der Tragkonstruktion, die so bemessen sind, daß sie die durch das Fahrzeug auf die Ausrüstungsteile wirkenden Kräfte und Momente auf die Tragkonstruktion übertragen können.

Fahrwege in Beton- oder Stahlbauweise für spurgebundene Transportsysteme, insbesondere Magnetschwebebahnen, bestehen aus aufgeständerten Ein- oder Mehrfeldträgern oder ebenerdigen Konstruktionsformen, wobei an der tragenden Struktur, die für Tragen, Führen, Antreiben, Bremsen, Datenübertragung zur Leitzentrale und Stromübertragung ins Fahrzeug erforderlichen Funktionsflächen bzw. Ausrüstungsteile wie Reaktionsschienen, Stromschienen usw., lagegenau über justierbare Schraubverbindungen oder mit Hilfe von in Beton eingegossenen Befestigungsbolzen bzw. Befestigungslaschen angebracht werden. Aus der DE-OS 27 15717 ist das lagegenaue Festspannen einer Reaktionsschiene bekannt, wobei die im Betonbau auftretenden Fertigungstoleranzen des Tragwerks durch justierbare Schraubverbindungen ausgeglichen werden. Die genaue Fixierung mit Hilfe eingegossener Befestigungsbolzen wird in der Zeitschrift für Eisenbahnwesen und Verkehrstechnik Glasers Annalen, 105 (1981), Nr. 7/8, Seite 210, gezeigt. Danach wird nach vorheriger genauer Justierung der Fahrwegausrüstung durch Festlegung von Befestigungsbolzen mittels einfgebrachtem Vergußmörtel die notwendige Lagegenauigkeit an Ort und Stelle sichergestellt. Dafür ist aber genaue vorherige Justierung und dann die Halterung der Fahrwegausrüstung in dieser justierten Lage für die ganze Zeit während des Einbringes und der Erhärtung des Vergußmörtels erforderlich. Auch die justierbare Schraubverbindung ist aus Glasers Annalen bekannt. In Bild 13 auf Seite 213 ist dargestellt, wie das Langstatorblechpaket über justierbare Befestigungselemente mit dem Fahrwegträger bzw. der angeschlossenen Funktionskomponente verbunden wird. Justierbare Befestigungselemente benötigen einen beachtlichen Aufwand von Schraub- und Verbindungselementen, um eine präzise Verlegung und ausreichend feste Verbindung der Ausrüstungsteile mit der Fahrwegstruktur zu erzielen, sowie einen hohen Montageaufwand zur endgültigen Einstellung der über Gewinde veränderlichen Position der Ausrüstungsteile. Eine bauliche Vereinigung der Funktionskomponenten und Ausrüstungsteile mit der Tragkonstruktion ist nur in wenigen Einzelfällen möglich, da oft Materialien mit einem von Stahl und Beton unterschiedlichen Temperaturkoeffizienten für die Ausrüstungsteile erforderlich sind, Form und konstruktiver Aufbau eine solche Maßnahme nicht erlauben, z. B. geblechtes Statorpaket für einen fahrwegfesten Langstatorantrieb bzw. eine entsprechend präzise Fertigung der Funktionsfläche als Bestandteil der Tragwerkkonstruktion technisch nicht möglich oder aus wirtschaftlichen Gesichtspunkten nicht vertretbar erscheint.

Ausgehend von diesem Stand der Technik liegt der Erfindung die Aufgabe zugrunde, ein Verfahren anzugeben, bei welchem die Ausrüstungsteile einfach, d. h. ohne großen Aufwand an Befestigungselementen und Justageeinrichtungen und mit geringem Montageaufwand an der Tragkonstruktion des Fahrwegs befestigbar sind.

Dies wird erfindungsgemäß erreicht durch die im Hauptanspruch gekennzeichneten Merkmale.

Vorteilhafte Weiterbildungen des erfindungsgemäßen Verfahrens sind in den Unteransprüchen 2 bis 5 gekennzeichnet.

Die Erfindung wird nun anhand der Zeichnungen näher erläutert.

In den Zeichnungen zeigt:
Fig. 1 schematisch einen Fahrweg mit verschiedenen Schnittansichten bezüglich der Auflagerung,
Fig. 2 eine erfindungsgemäße Befestigung eines Ausrüstungsteils an einer Stahlkonstruktion,
Fig. 3 eine erfindungsgemäße Befestigung eines Ausrüstungsteils an einer Stahl-Betonkonstruktion und
Fig. 4 und 5 schematisch die Durchführung des erfindungsgemäßen Verfahrens mittels computergesteuerter Bohrwerke.

Wie man aus der Figur 3 ersehen kann, sind zur Befestigung der Ausrüstungsteile, z. B. zur Befestigung der Seitenführschiene 11 am Betonfahrweg 1, nur noch Schrauben 4 und Distanzhülsen 5 zur Befestigung über die Anschlußkörper 3 an den Anschlußorten 2 erforderlich, wobei in Verlängerung der Bohrungen die Anschlußkörper im Beton mit Schaumstoff als Füllmaterial 7 hinterlegt sind. In ähnlicher Weise ist das Statorpaket befestigt.

Die in Fig. 2 näher gezeigte Befestigung der Statorpakete 12 an einem Stahlfahrweg 1 erfordert nur noch Nutsteine 13 mit Schraubbolzen 4, Schraubhülsen 5 und Muttern 6. Wie daraus ersichtlich, reduziert die minimale Anzahl an erforderlichen Montageteilen und die einfache Fixierung durch nicht justierbare Schraubverbindungen den Montageaufwand auf das erreichbare Minimum und ermbglicht aufgrund der Einfachheit des Montagevorganges seine weitgehende Automatisierung. Auf diese Weise kann mit geringen Kosten eine lagegenaue Ausrüstung der Fahrwege erreicht werden.

Die lagegenaue Herstellung der entsprechenden Durchgangsbohrungen, Gewindelöcher und Ansenkungen kann in besonders wirtschaftlicher Form durch die in Fig. 4 und 5 gezeigten computergesteuerten Bohrwerke 10 erfolgen. Dazu wird der Fahrwegträger 8 (Fig.4) bzw. 9 (Fig. 5) bzw. die Fahrwegtragkonstruktion entsprechend der am Verlegeort vorgesehenen Lagerung 14 fixiert, und anschließend werden die Anschlußkörper mit den aus den Trassierungsvorschriften errechneten präzisen Bohrungen, Ansenkungen und Gewindelöchern versehen. Die gleichen Führungsschienen 15, auf denen die Bohrwerke in Längsrichtung der Fahrwegstruktur bzw. der Fahrwegträger geführt werden, können anschließend für Montageeinheiten zur vollautomatischen Montage der Ausrüstungsteile an den Fahrwegstrukturen bzw. Fahrwegträgern genützt werden.

## Patentansprüche

1. Verfahren zur lagegenauen Befestigung von Ausrüstungsteilen (11) an vorgegebenen Anschlußorten (2) an der Tragkonstruktion von Fahrwegen (1) für spurgebundene Transportsysteme, insbesondere Magnetschwebebahnen, mit Anschlußkörpern (3) in der Tragkonstruktion, die an den Anschlußorten (2) angeordnet und so bemessen sind, daß sie die durch das Fahrzeug auf die Ausrüstungsteile (11) wirkenden Kräfte und Momente auf die Tragkonstruktion übertragen können, dadurch gekennzeichnet, daß in einem dem Fertigungsprozeß der Tragkonstruktion nachgeschalteten Arbeitsgang die mit der Tragkonstruktion verbundenen Anschlußkörper (3) entsprechend der auf die Funktionsflächen der Ausrüstungsteile (11) bezogenen Trassierung des Fahrwegs, mit in allen Koordinaten maßgenauen Durchgangslöchern und/oder Ansenkungen, die den zugehörigen Bolzen bzw. Bohrungen der Ausrüstungsteile (11) entsprechen, zur Montage der Ausrüstungsteile (11) versehen werden.

2. Verfahren nach Anspruch 1, wobei die Tragkonstruktion des Fahrwegs (1) aus Stahl besteht, dadurch gekennzeichnet, daß die Anschlußkörper (3) beiderseits zugänglich sind und mit in allen Koordinaten maßgenauen Bohrungen und Ansenkungen versehen werden und daß die Montage der Ausrüstungsteile (11) mittels Bolzen, Distanzhülsen und Muttern erfolgt.

3. Verfahren nach Anspruch 1, wobei die Tragkonstruktion des Fahrwegs (1) aus Stahlbeton besteht, dadurch gekennzeichnet, daß die Anschlußkörper (3) mit der schlaffen Bewehrung des Stahlbetons verbunden und auf der dem Beton zugewandten Seite mit Füllmaterial hinterfüllt werden.

4. Verfahren nach Anspruch 3, dadurch gekennzeichnet, daß als Füllmaterial (7) ein Schaumstoff verwendet wird.

5. Verfahren nach einem der Ansprüche 1 bis 4, wobei die Tragkonstruktion des Fahrwegs als Stahlträger, Spannbetonträger oder Baueinheit eines ebenerdigen Fahrwegs ausgebildet ist, dadurch gekennzeichnet, daß die Anschlußkörper (3) durch ein oder mehrere rechnergesteuerte Bohrwerkzeuge (10) gebohrt und angesenkt werden.

## Claims

1. Method of fastening equipment parts (11) in precisely positioned manner at prescribed connection points (2) to the supporting structure of carriageways (1) for trackfollowing transport systems, more especially magnetic-levitation railways, with connection elements (3) in the supporting structure which are arranged at the connection points (2) and are so dimensioned that they can transmit to the supporting structure the forces and moments to which the equipment parts (11) are subjected by the vehicle, characterised in that, in an operation subsequent to the process of constructing the supporting structure, the connection elements (3) connected to the supporting structure are provided, in accordance with the carriageway line layout specifications relating to the functional surfaces of the equipment parts (11), with through holes and/or counterbores or countersinkings which are dimensionally correct in all co-ordinates and which correspond to the associated bolts or bores of the equipment parts (11), for the fitting of the equipment parts (11).

2. Method according to claim 1, wherein the supporting structure of the carriageway (1) is made of steel, characterised in that the connection elements (3) are bilaterally accessible and are provided with bores and counterbores or countersinkings dimensionally correct in all co-ordinates, and that the fitting of the equipment parts (11) is effected with the use of bolts, spacer sleeves an nuts.

3. Method according to claim 1, wherein the supporting structure of the carriageway (1) is made of reinforced concrete, characterised in that the connection elements (3) are connected to the untensioned reinforcements of the reinforced concrete, and are backed with filling material at the side which faces towards the concrete.

4. Method according to claim 3, characterised in that a foam plastics material is used as the filling material (7).

5. Method according to one of claims 1 to 4, wherein the supporting structure of the carriageway is constructed as a steel girder, prestressed concrete girder or as a structural unit of a ground-level carriageway, characterised in that the connection elements (3) are drilled and counterbored or countersunk by one or more computer-controlled drilling units (10).

## Revendications

1. Procédé pour la fixation précise en position de pièces d'équipement (11) en des endroits prédéterminés de liaison (2) sur la structure portante de voies de déplacement. (1) de systèmes transporteurs liés à une piste, notamment de voies à suspension magnétique, comportant dans la structure portante des corps de liaison (3) qui sont dimensionnés de telle sorte qu'ils puissent transmettre à la structure portante des forces et des moments exercés par les véhicules sur les pièces d'équipement (11), caractérisé en ce que, dans une opération effectuée après le processus de fabrication de la structure portante, les corps de liaison 3 reliés à la structure portante sont, en vue d'un montage de ces pièces d'équipement (11), pourvus, en correspondance avec le tracé de la voie qui a été réalisée sur les surfaces fonctionnelles des pièces d'équipement (11), de tous les trous de traversée et/ou les creux ayant des dimensions exactes dans toutes les coordonnées et qui correspondent aux boulons ou aux trous associés des pièces d'équipement (11).

2. Procédé selon la revendication 1, la structure portante de la voie de déplacement (1) étant réalisée en acier, caractérisé en ce que les corps de liaison (3) sont accessibles des deux côtés et sont pourvus de trous et creux ayant des dimensions précises dans toutes les coordonnées et en ce que le montage des pièces d'équipement (11) est effectué à l'aide de boulons, de douilles d'espacement et d'écrous.

3. Procédé selon la revendication 1, la structure ,u\. ispi ra orti portante de la voie de déplacement (1) étant réalisée en béton armé, caractérisé en ce que les corps de liaison (3) sont reliés aux armatures du béton armé et sont associés à une matière de remplissage sur le côté dirigé vers le béton.

4. Procédé selon la revendication 3, caractérisé en ce qu'on utilise comme matière de remplissage (7) une matière alvéolaire.

5. Procédé selon une des revendications 1 à 4, la structure portante de la voie étant agencée sous la forme de poutres en acier, de poutres en béton précontraint ou d'une unité de construction de voie placée sur le sol, caractérisé en ce que les corps de liaison (3) sont pourvus de trous et de creux au moyen d'une ou plusieurs perceuses (10) commandées par ordinateur.
